# EUROPÄISCHE PATENTSCHRIFT

(11) **EP 0 383 052 B1**
(45) Veröffentlichungstag und Bekanntmachung des Hinweises auf die Patenterteilung: **15.09.1993**
(21) Anmeldenummer: 90101193.2
(22) Anmeldetag: 22.01.1990
(51) Int. Cl.: B21D 51/26

(54) **Verfahren und Vorrichtung zum Sichern der Masshaltigkeit einer pyramidenstumpfförmigen Dosenzarge**
Method and device for ensuring the dimensional accuracy of a truncated pyramid-shaped can body
Méthode et dispositif assurant la stabilité dimensionnelle d'un corps de boîte en forme de tronc de pyramide

(30) Priorität: 16.02.1989 CH 534/89
(43) Veröffentlichungstag der Anmeldung: 22.08.1990
(73) Patentinhaber: ELPATRONIC AG, CH-6300 Zug (CH)
(72) Erfinder: Alznauer, Kurt, D-7898 Lauchringen (DE); Baumgartner, Michael, CH-8953 Dietikon (CH); Boegli, Werner, CH-8962 Bergdietikon (CH); Brauer, Jürgen, CH-5706 Boniswil (CH)

(56) Entgegenhaltungen:
- AT-B- 368 918
- DE-A- 3 725 186

## Beschreibung

Die Erfindung betrifft ein Verfahren zum Sichern der Masshaltigkeit einer pyramidenstumpfförmigen Dosenzarge, bei deren Herstellung ein rechteckiger Blechzuschnitt zylindrisch geformt, längsnahtgeschweisst und dann in zwei Schritten verformt wird, wobei die Zarge im ersten Schritt ovalkonisch und im zweiten Schritt zu einem regelmässigen, im Querschnitt rechteckigen Pyramidenstumpf mit abgerundeten Seitenkanten verformt wird. Ausserdem betrifft die Erfindung eine Vorrichtung zur Durchführung des Verfahrens.

Das Verfahren und die Vorrichtung gehen aus von einem bekannten Verfahren und einer bekannten Vorrichtung zum Herstellen pyramidenstumpfförmiger Dosenzargen gemäss der DE-A-37 25 186. Bei diesem bekannten Verfahren werden aus rechteckigen Blechzuschnitten durch Runden und Längsnahtschweissen kreiszylindrische Zargen gebildet. Diese werden in einem ersten Spreizarbeitsgang auf ihrer gesamten Länge ovalkonisch geweitet. Anschliessend werden die Zargen in einem zweiten Spreizarbeitsgang zu dem Pyramidenstumpf verformt. Damit pyramidenstumpfförmige Dosenzargen mit zum Anbördeln eines Deckels bzw. Bodens gut geeigneten stirnseitigen Rändern entstehen, werden die Zargen bei dem Aufweiten an ihren stirnseitigen Randbereichen derart unter Spannung gesetzt, dass diese Randbereiche nicht wellenförmig werden und sich deshalb gut mit einem Dosendeckel bzw. -Boden verbinden lassen.

Das Nennmass der Bördelhöhe beträgt bei Dosen, wie sie zur Aufnahme von Corned Beef verwendet werden, 3 mm. Dabei beträgt die Toleranz ± 0,1 mm. Bei dem Abpacken von Corned Beef wird die pyramidenstumpfförmige Dosenzarge oben und unten umgebördelt, d.h. mit dem sogenannten Bördelhaken versehen, um den der Bördelhaken vom Deckel bzw. Boden gebördelt wird.Abweichungen über ± 0,1 mm an der Dosenzarge würden sich durch den Bördelhaken von Deckel und Boden nicht kompensieren lassen, weil diese als genormte Teile mit bereits eingelegtem Dichtgummi oder aufgebrachter Dichtungsbeschichtung von anderen Lieferanten fertig bezogen werden. Über- oder Untermaße an den Stirnseiten der Dosenzarge können daher zu Problemen beim Bördelvorgang und zu Undichtigkeiten der Bördelverbindung führen.

Das Verfahren und die Vorrichtung, die aus der auf die Anmelderin zurückgehende DE-A 37 25 186 bekannt sind, kommen auf Hochleistungsfertigungsstraßen zum Einsatz, welche 150 Dosenzargen pro Minute herstellen. Dabei strebt man zwar selbstverständlich ebenfalls eine ausreichende Maßhaltigkeit an, es ist aber einleuchtend, daß sich bei derartigen Höchstleistungsanlagen die erwähnte enge Bördelhöhentoleranz von lediglich ± 0,1 mm nicht optimal einhalten läßt, wenn sich die Härte des verarbeiteten Bleches oder andere Parameter ändern sollten. Zumindest würde das Sichern der Maßhaltigkeit großen Aufwand erfordern, weil die mechanische Einspannung der Zargen beim Aufweitvorgang immer genau den Parametern angepaßt werden müßte, welche die Maßhaltigkeit beeinflussen.

Aufgabe der Erfindung ist es, ein Verfahren und eine Vorrichtung zu dessen Durchführung zu schaffen, mit denen sich die Maßhaltigkeit einer pyramidenstumpfförmigen Dosenzarge optimal sichern läßt.

Diese Aufgabe wird erfindungsgemäß bei einem Verfahren der eingangs genannten Art dadurch gelöst, dass die Zarge nach dem ersten, aber vor dem zweiten Schritt partiell erwärmt wird, wobei sich die Erwärmung auf Teilbereiche der Zarge erstreckt, die sich später in den beiden breiten Seitenflächen und/oder in den beiden schmalen Seitenflächen des Pyramidenstumpfes befinden. Eine Vorrichtung zur Durchführung dieses Verfahrens geht aus von einer Maschine mit zwei Formgebungsstufen, von denen die erste Stufe, welche zylindrisch geformte, längsnahtgeschweisste Zargen empfängt und ovalkonisch formt, wenigstens eine Uebergabestation hat, aus der die Zargen an die zweite Stufe übergeben werden, welche die Zargen pyramidenstumpfartig verformt, wobei die erste Formgebungsstufe wenigstens einen ersten Spreizdorn für das Ovalkonischformen der Zargen und die zweite Formgebungsstufe wenigstens einen zweiten Spreizdorn mit vier aufspreizbaren, aussen mit Radius versehenen Segmentstangen hat. Die so geartete Vorrichtung ist erfindungsgemäss dadurch gekennzeichnet, dass vor der Uebergabestation der ersten Formgebungsstufe zwei Wärmequellen angeordnet sind, die bei in die Erwärmungsstellung bewegter Zarge einander diametral gegenüberliegen und Abstand von der Zarge haben. Da das Erwärmen vor dem zweiten und nach dem ersten Schritt erfolgt, weist das Blech am Beginn des zweiten Schrittes die günstigere Verarbeitungstemperatur auf.

Besondere Vorteile ergeben sich auch dadurch, dass die Zarge nur partiell erwärmt wird und das partielle Erwärmen in ersten Teilbereichen der Zarge erfolgt, die sich später in den beiden breiten Seitenflächen des Pyramidenstumpfes befinden. An den abgerundeten Seitenkanten des Pyramidenstumpfes wird an dem Blech die grösste Verformungsarbeit verrichtet. An diesen Stellen würde die Blechdicke stärker abnehmen als etwa in der Mitte der breiten Seitenflächen, wenn das nicht durch die partielle Erwärmung kompensiert werden würde.

Mit dem partiellen Erwärmen in Teilbereichen der Zarge, die sich später in den beiden schmalen Seitenflächen und/oder in den beiden breiten Seitenflächen des Pyramidenstumpfes befinden, wird das Sichern der Masshaltigkeit weiter optimiert.

Dosenzargen aus Weissblech, d.h. aus verzinntem Eisenblech werden dabei auf eine Temperatur erwärmt, die auf jeden Fall unter der Schmelztemperatur des Zinns, d.h. unter 231,85°C liegt. Bei einer Versuchseinrichtung wurde eine Temperatur im Bereich von 60 - 70 °C gemessen. Bei einer Produktionsleistung von 150 Dosenzargen pro Minute steht eine Stillstandszeit von ca. 2/10 Sekunden zur Verfügung, in welcher die Zarge auf die vorgenannte Temperatur erwärmt wird. Aufgrund dieser Erwärmung lässt sich das Blech der Zarge leichter verformen und dadurch die Masshaltigkeit leichter als in dem oben beschriebenen bekannten Fall sichern.

Vorteilhafte Ausgestaltungen der Erfindung bilden den Gegenstand der abhängigen Ansprüche.

In einer Ausgestaltung erfolgt das Erwärmen induktiv, und als Wärmequelle werden an einen Hochfrequenzgenerator angeschlossene Induktoren benutzt. Die induktive Erwärmung bietet die praktikabelste Möglichkeit, in der verfügbaren kurzen Zeit von nur ca. 2/10 Sekunden die günstigste Verarbeitungstemperatur für das Warmverformen des Bleches zu erzielen. Als Wärmequelle könnte zwar ohne weiteres auch eine Strahlungsheizquelle, eine Flamme oder dergleichen benutzt werden, diese müsste aber ganz speziell ausgebildet sein, damit sich die erforderliche hohe Erwärmungsgeschwindigkeit erzielen lässt und Zunderanfall und Abgase vermieden werden. Ausserdem dürfen die zum Verformen der Dosenzargen benutzten Werkzeuge selbst nicht erwärmt werden, um deren Standzeit nicht zu gefährden. Daher wird die induktive Erwärmung bevorzugt.

In weiterer Ausgestaltung der Erfindung erstreckt sich das partielle Erwärmen auf Teilbereiche der Zarge, die sich später zwischen den abgerundeten Seitenkanten des Pyramidenstumpfes befinden, Abstand von denselben haben und näher bei der Grundfläche als bei der Deckfläche des Pyramidenstumpfes liegen.

Dadurch lässt sich das Sichern der Masshaltigkeit weiter optimieren, weil die Erwärmung in Bereichen der Zarge erfolgt, wo die Verformungsarbeit, über dem Zargenumfang an der Grundfläche des Pyramidenstumpfes betrachtet, am geringsten ist. Die partielle Erwärmung gleicht das aus, so dass die Blechdicke über dem Zargenumfang insgesamt gleichmässig verringert und dadurch die Masshaltigkeit noch besser gesichert wird.

Das Verfahren und die Vorrichtung nach der Erfindung lassen sich so ausgestalten, dass die Zarge von aussen oder von innen erwärmt wird. Die Erwärmung von aussen wird zur Zeit bevorzugt, weil sie technisch einfacher realisierbar ist, denn in diesem Fall ist keine spezielle Wärmeisolation zwischen Wärmequelle und Spreizwerkzeug erforderlich. Versuche haben gezeigt, dass die Verweilzeit der Zarge in ihrer Erwärmungsstellung ausreichend kurz ist, so dass sich die Spreizwerkzeuge selbst kaum erwärmen. Die Wärmeenergie bleibt in den Dosenzargen, welche das Spreizwerkzeug bereits nach ca. 2/10 Sekunden wieder verlassen. Bevorzugt wird die Vorrichtung nach der Erfindung so ausgestaltet, dass die Induktoren fest angebrachte, flache Schleifen sind, die wesentlich schmaler als die Höhe der Zargen sind, und dass die Zargen taktweise in die Erwärmungsstellung zwischen den Induktoren bewegbar sind.

Das ermöglicht in weiterer Ausgestaltung der Vorrichtung nach der Erfindung, die Induktoren mit hochfrequentem Wechselstrom kontinuierlich zu versorgen.

Schliesslich lässt sich die Vorrichtung nach der Erfindung so ausgestalten, dass die Induktoren wenigstens in Richtung der Höhe und des Umfanges der Zarge verstellbar sind, damit sich auf einfache Weise die beste Erwärmungsposition einstellen lässt.

Mehrere Ausführungsbeispiele der Erfindung werden im folgenden unter Bezugnahme auf die Zeichnungen näher beschrieben. Es zeigen
- Fig. 1: eine mit der Vorrichtung nach der Erfindung versehene Maschine zum Herstellen von pyramidenstumpfförmigen Dosenzargen,
- Fig. 2: einen Teil einer Formgebungsstufe der Maschine nach Fig. 1 zur Veranschaulichung der Anordnung von Induktoren und Spreizwerkzeug,
- Fig. 3: die Anordnung nach Fig. 2 in Draufsicht,
- Fig. 4 und 5: zwei weitere Ausführungsformen eines Induktors, und
- Fig. 6: eine Querschnittansicht einer Bördelverbindung.

Fig. 1 zeigt eine Gesamtansicht einer Maschine zum Herstellen von pyramidenstumpfförmigen Zargen 10 für Dosen zur Aufnahme von Corned Beef od.dgl. Die Maschine ist mit einer Vorrichtung zum partiellen induktiven Erwärmen der Zargen 10 versehen, welche aus einem Hochfrequenzgenerator 12 und zwei an diesen angeschlossenen Induktoren 14 besteht, von denen in Fig. 1 nur der obere sichtbar ist. Der Aufbau der Maschine wird hier nur insoweit beschrieben, wie es für das Ver ständnis der Erfindung notwendig ist. Eine ausführlichere Beschreibung der Maschine findet sich in der DE-OS 37 25 186.

Ein rechteckiger Blechzuschnitt, der zylindrisch geformt worden ist, wird in einer Zargenschweißmaschine 16 mit einer Längsnaht 18 verschweißt. Die zylindrisch geformten, längsnahtgeschweißten Zargen 10 werden durch einen Längsförderer 20 der Maschine zugeführt. Eine fertige, pyramidenstumpfförmige Zarge 10 hat beim Verlassen der Maschine die in Fig. 1 oben rechts erkennbare Form. Der Pyramidenstumpf hat abgerundete Längskanten. Zwei längsgerichtete Vertiefungen in seinen breiten Seitenflächen interessieren hier nicht. Die Längsnaht 18 liegt in der Mitte einer der beiden schmalen Seitenflächen der fertigen Zarge 10. In dem in Fig. 1 rechts oben gezeigten Zustand geht die Zarge 10 zu dem Corned-Beef-Hersteller, der sie an beiden Stirnseiten jeweils mit einem Bördelrand (sogenannten Bördelhaken) versieht, damit Boden und Deckel an der Zarge befestigt werden können.

Fig. 6 zeigt als Einzelheit eine Querschnittansicht einer solchen Bördelverbindung zwischen der Zarge 10 und einem Deckel 22. Die Blechdicke f beträgt in dem hier beschriebenen Fall üblicherweise 0,25 mm. Das Nennmaß der Bördelhöhe h beträgt 3 mm, wobei die Toleranz ± 0,1 mm beträgt. Die Mindestgröße der Abmessung b beträgt 1,1 mm, mit einer Toleranz von 0,2 mm. Es ist klar, daß bei einer so eng tolerierten Bördelverbindung die Maßhaltigkeit der Dosenzarge 10 gesichert sein muß, weil sich außerhalb der Toleranz liegende Maßabweichungen nicht durch den Bördelhaken des Deckels ausgleichen lassen, der als Normteil von anderen Lieferanten bezogen wird. Zur Sicherung dieser Maßhaltigkeit dient die weiter unten noch ausführlicher beschriebene Vorrichtung, die aus dem Hochfrequenzgenerator 12 und den Induktoren 14 besteht.

Der Längsförderer 20 fördert die Zargen 10 in kurzen Abständen hintereinander in eine erste Formgebungsstufe 24 der Maschine. Die erste Formgebungsstufe 24 weist einen an einem Ständer 26 befestigten ersten Drehtisch 28 auf, der um eine zu dem Längsförderer 20 parallele, waagerechte Achse drehbar ist. An dem ersten Drehtisch 28 sind acht parallele Spreizdorne 30 gleichabständig befestigt. Der erste Drehtisch 28 ist um jeweils 45° taktweise drehbar. Jeder Spreizdorn 30 weist einen Kranz schwenkbarer Segmentstangen 32 auf, die sich mittels eines Spreizzylinders 34 derart spreizen lassen, daß eine auf sie aufgesteckte Zarge 10 in eine oval konische Form aufgeweitet wird. Die stärkste Aufweitung findet an der Stirnseite der Zarge 10 statt, die einer zweiten Formgebungsstufe 25 benachbart ist.

Die zweite Formgebungsstufe 25 weist einen an einem Ständer 27 befestigten zweiten Drehtisch 29 auf, der ebenfalls um eine waagerechte Achse drehbar ist, welche zu der Drehachse des ersten Drehtisches 28 parallel ist. An dem zweiten Drehtisch 29 sind parallel zu dessen Drehachse acht Spreizdorne 31 gleichabständig befestigt. Der zweite Drehtisch 29 ist synchron mit dem ersten Drehtisch 28 taktweise drehbar, wobei nach jedem Drehtakt ein Spreizdorn 31 mit einem Spreizdorn 30 ausgerichtet ist. Jeder Spreizdorn 31 hat vier Segmentstangen 36, deren äußerer Radius der Abrundung der Seitenkanten der pyramidenstumpfartigen Zarge 10 entspricht. Die Segmentstangen 36 sind mittels eines Spreizzylinders 38 spreizbar.

Nach jeder Taktbewegung der beiden Drehtische 28, 29 ist einer der Spreizdorne 30 in einer Flucht mit dem Längsförderer 20, um von diesem eine zylindrisch geformte Zarge 10 zu empfangen. Diese Station der ersten Formgebungsstufe ist in Fig. 1 mit S1 bezeichnet. In einer um 45° davon entfernten Station S2 erfolgt das ovalkonische Aufweiten der Zarge 10. Danach gelangt der erste Drehtisch 28 in eine mit S3 bezeichnete Station, in der die Zarge 10 auf weiter unten beschriebene Weise erwärmt wird. Dann gelangt der erste Drehtisch 28 in eine Übergabestation SÜ, die von der Station S1 um 180° entfernt ist. Dort steht der Spreizdorn 30, welcher die ovalkonisch geformte und erwärmte Zarge 10 trägt, einem der am zweiten Drehtisch 29 angebrachten Spreizdorne 31 axial gegenüber. Ein nicht dargestellter Übergabeförderer übergibt diese Zarge 10 aus der Station SÜ in die dieser gegenüberliegende Station am zweiten Drehtisch 29. Die ovalkonisch geformte und erwärmte und nun auf einen Spreizdorn 31 geschobene Zarge 10 gelangt bei dem nächsten Takt des zweiten Drehtisches 29 in eine um 45° entfernte Station, in welcher der Spreizdorn 31 die Zarge 10 zu dem Pyramidenstumpf verformt. Schließlich gelangt dieser Spreizdorn 31 in eine letzte Station, wo die Zarge 10 entnommen und an einen Längsförderer 21 übergeben wird. Im Verlauf einer Umdrehung der Drehtische 28, 29 werden so acht pyramidenstumpfförmige Dosenzargen 10 hergestellt.

Der dargestellte Hochfrequenzgenerator 12 hat eine Hochfrequenz-Ausgangsleistung bei Dauerbetrieb von 5 kW und eine Arbeitsfrequenz von ca. 700 kHz. Von der Ausgangsseite des Hochfrequenzgenerators 12 führen zwei Stromschienen 40, 41, zwischen denen eine Isolation 42 vorgesehen ist, zu Anschlußblöcken 44 bzw. 45. An diese sind zwei Induktoren 14 angeschlossen, die als hohle Kupferleitung von dem Anschlußblock 44 zu einem schleifenförmigen Teil 14.1, der den eigentlichen Induktor bildet, zurück zu und an den Anschlußblöcken 44, 45 vorbei zu einem weiteren schleifenförmigen Teil 14.1 und von da aus zurück zu dem Anschlußblock 45 führt. An die Anschlußblöcke 44, 45 sind in Fig. 1 sichtbare Kühlmittelleitungen 48 angeschlossen, welche in dem Anschlußblock 44 an die abgehende Kupferleitung bzw. in dem Anschlußblock 45 an die ankommende Kupferleitung angeschlossen sind. Die schleifenförmigen Teile 14.1 und 14.2 der Induktoren 14 liegen sich bei in die Erwärmungsstation 53 bewegtem Spreizdorn 30 einander diametral gegenüber und haben Abstand von der Mantelfläche des Spreizdorns 30. Die flachen Schleifen 14.1, 14.2 sind wesentlich schmaler als die Höhe der Zargen 10. Die Induktoren 14 sind in bezug auf den Spreizdorn 30 so angeordnet, daß sie sich in der Erwärmungsstellung der Zargen 10 über der Mitte von deren breiteren Seiten befinden. Jeder Induktor ist wenigstens in Richtung der Höhe und des Umfangs der Zarge 10 verstellbar, wofür ein Halter 50 dient, an welchem in dem dargestellten Ausführungsbeispiel der obere Induktor 14 lösbar befestigt ist. Der Halter 50 ist in Fig. 2 senkrecht zur Zeichenebene verstellbar.

Die Fig. 4 und 5 zeigen weitere flache Schleifen 14.2 bzw. 14.3 als weitere Ausführungsvarianten der Induktoren 14.

Bei dem Aufweitevorgang auf dem zweiten Drehtisch 29 würde die Zarge 10 an ihrer linken Stirnseite im Bereich der abgerundeten Ecken aus den eingangs erwähnten Gründen etwas eingezogen werden, d.h. würde zwischen den abgerundeten Ecken einen vorstehenden konvexen Teil erhalten, der das Bördeln behindern könnte, wenn seine Größe außerhalb der Toleranz von ± 0,1 mm läge. Diesem Einzug der Ecken kann zwar mechanisch entgegengewirkt werden, wirksamer und einfacher ist das aber mit der hier beschriebenen partiellen Erwärmung der Zargen 10 möglich.

Bei dem eingesetzten Hochfrequenzgenerator 12 handelte es sich um den Typ IG 111 W der Firma Plustherm AG, CH-5401 Baden, mit folgenden technischen Daten:

## Patentansprüche

1. Verfahren zum Sichern der Masshaltigkeit einer pyramidenstumpfförmigen Dosenzarge (10), bei deren Herstellung ein rechteckiger Blechzuschnitt zylindrisch geformt, längsnahtgeschweisst und dann in zwei Schritten verformt wird, wobei die Zarge (10) im ersten Schritt ovalkonisch und im zweiten Schritt zu einem regelmässigen, im querschnitt rechteckigen Pyramidenstumpf mit abgerundeten Seitenkanten verformt wird, dadurch gekennzeichnet, dass die Zarge (10) nach dem ersten, aber vor dem zweiten Schritt partiell erwärmt wird, wobei sich die Erwärmung auf Teilbereiche der Zarge (10) erstreckt, die sich später in den beiden breiten Seitenflächen und/oder in den beiden schmalen Seitenflächen des Pyramidenstumpfes befinden.

2. Verfahren nach Anspruch 1, dadurch gekennzeichnet, dass das Erwärmen induktiv erfolgt.

3. Verfahren nach Anspruch 1, dadurch gekennzeichnet, dass sich das partielle Erwärmen auf Teilbereiche erstreckt, die sich später zwischen den abgerundeten Seitenkanten im Abstand von denselben befinden und näher bei der Grundfläche als bei der Deckfläche des Pyramidenstumpfes liegen.

4. Verfahren nach Anspruch 1, dadurch gekennzeichnet, dass die Zarge (10) von aussen erwärmt wird.

5. Verfahren nach Anspruch 1, dadurch gekennzeichnet, dass die Zarge (10) von innen erwärmt wird.

6. Vorrichtung zur Durchführung des Verfahrens nach Anspruch 1 auf einer Maschine mit zwei Formgebungsstufen (24, 25), von denen die erste Stufe (24), welche zylindrisch geformte, längsnahtgeschweisste Zargen (10) empfängt und ovalkonisch formt, wenigstens eine Uebergabestation (SÜ) hat, aus der die Zarge (10) an die zweite Stufe (25) übergeben werden, welche die Zargen (10) pyramidenstumpfartig verformt, wobei die erste Formgebungsstufe (24) wenigstens einen ersten Spreizdorn (30) für das Ovalkonischformen der Zargen (10) und die zweite Formgebungsstufe (25) wenigstens einen zweiten Spreizdorn (31) mit vier aufspreizbaren, aussen mit Radius versehenen Segmentstangen (36) hat, dadurch gekennzeichnet,
dass vor der Uebergabestation (SÜ) der ersten Formgebungsstufe (24) zwei Wärmequellen angeordnet sind, die bei in die Erwärmungsstellung bewegter Zarge (10) einander diametral gegenüberliegen und Abstand von der Zarge (10) haben.

7. Vorrichtung nach Anspruch 6, dadurch gekennzeichnet, dass die Wärmequellen an einen Hochfrequenzgenerator (12) angeschlossene Induktoren (14) sind.

8. Vorrichtung nach Anspruch 7, bei der die Spreizdorne (30, 31) beider Formgebungsstufen (24, 25) an zwei axial benachbarten Drehtischen (28, 29) befestigt sind, dadurch gekennzeichnet, dass die Induktoren (14) fest angebrachte, flache Schleifen (14.1, 14.2, 14.3, 14.4) sind, die wesentlich schmaler als die Höhe der Zargen (10) sind, und dass die Zargen (10) mittels des ersten Drehtisches (28) taktweise in die Erwärmungsstellung zwischen den Induktoren (14) bewegbar sind.

9. Vorrichtung nach Anspruch 8, dadurch gekennzeichnet, dass die Induktoren (14) in bezug auf den ersten Spreizdorn (30) so angeordnet sind, dass sie sich in der Erwärmungsstellung der Zargen (10) über der Mitte von deren breiteren Seiten befinden.

10. Vorrichtung nach einem der Ansprüche 7 bis 9, dadurch gekennzeichnet, dass die Induktoren (14) mit hochfrequentem Wechselstrom kontinuierlich versorgt sind.

11. Vorrichtung nach einem der Ansprüche 7 bis 10, dadurch gekennzeichnet, dass die Induktoren (14) wenigstens in Richtung der Höhe und des Umfangs der Zarge (10) verstellbar sind.

## Claims

1. Method of ensuring the dimensional accuracy of a frusto-pyramidal can body (10) during the production of which a rectangular sheet-metal blank is shaped cylindrically, longitudinal-seam welded and then shaped in two steps, the body (10) being shaped in the first step into a tapered oval and in the second step into a regular frustum of a pyramid of rectangular cross-section and having rounded sides, characterised in that the body (10) is partially heated after the first step, but before the second step, the heating extending to component regions of the body (10) which will later be in the two broader side faces and/or in the two narrower side faces of the pyramidal frustum.

2. Method according to claim 1, characterised in that the heating is effected inductively.

3. Method according to claim 1, characterised in that the partial heating extends to component regions which will later be between the rounded side edges of the pyramidal frustum, spaced apart from these and situated closer to the base face than to the top face of said frustum.

4. Method accordin to claim 1, characterised in that the body (10) is heated the outside.

5. Method according to claim 1, characterised in that the body (10) is heated from the inside.

6. Apparatus for carrying out the method according to claim 1 on a machine two shaping stages (24, 25), of which the first stage (24) which receives cylindrically shaped, longitudinal-seam welded bodies (10) and shapes them into a tapered oval, has at least one transfer station (SÜ) from which the bodies (10) are transferred to the second stage (25) which shapes the bodies (10) frusto-pyramidally, the first shaping stage (24) having at least one first expanding mandrel (30) for the shaping of the bodies (10) into tapered ovals and the second shaping stage (25) having at least one second expanding mandrel (31) with four segmental bars (36) which can be expanded and are provided with a radius at the outside, characterised in that disposed in front of the transfer station (SÜ) of the first shaping stage (24) are two heat sources which, when a body (10) is moved into the heating position, are situated diametrically opposite one another and are spaced apart from the body (10).

7. Apparatus according to claim 6, characterised in that the heat sources are inductors (14) connected to a high-frequency generator (12).

8. Apparatus according to claim 7, wherein the expanding mandrels (30, 31) of both shaping stages (24, 25) are secured to two axially adjacent rotary tables (28, 29), characterised in that the inductors (14) are flat loops (14.1, 14.2, 14.3, 14.4) which are held fixed and which are considerably narrower than the height of the bodies (10), and that the bodies (10) can be moved by means of the first rotary table (28) cylindrically into the heating position between the inductors (14).

9. Apparatus according to claim 8, characterised in that the inductors (14) are so arranged in relation to the first expanding mandrel (30) that, when the bodies (10) are in heating position, the inductors are situated above the middle of their broader sides.

10. Apparatus according to any one of claims 7 to 9, characterised in that the inductors (14) are supplied continuously with high-frequency alternating current.

11. Apparatus according to any one of claims 7 to 10, characterised in that the inductors (14) are adjustable at least in the direction of the height and of the circumference of the body (10).

## Revendications

1. Procédé permettant d'assurer le respect des dimensions d'un corps de boîte de conserves (10) en tronc de pyramide pour la fabrication duquel on soumet un flan rectangulaire de tôle à une mise en forme cylindrique, à un soudage longitudinal, puis à une déformation en deux étapes, dans la première desquelles le corps (10) reçoit tune forme conique à section ovale et, dans la seconde, la forme d'un tronc de pyramide régulier à section rectangulaire et à arêtes latérales arrondies, caractérisé en ce qu'on chauffe la boîte (10) d'une manière localisée après la première étape, mais avant la seconde, le chauffage s'étendant à des zones partielles de la boîte (10) qui sont plus tard situées dans les deux surfaces latérales larges et/ou dans les deux surfaces latérales étroites du tronc de pyramide.

2. Procédé suivant la revendication 1, caractérisé en ce que le chauffage est de type inductif.

3. Procédé suivant la revendication 1, caractérisé en ce que le chauffage localisé s'étend à des zones partielles qui sont plus tard situées entre les arêtes latérales arrondies à une certaine distance de ces dernières et plus près de la grande base du tronc de cône que de sa petite base.

4. Procédé suivant la revendication 1, caractérisé en ce que la boîte (10) est chauffée de l'extérieur.

5. Procédé suivant la revendication 1, caractérisé en ce que la boîte (10) est chauffée de l'intérieur.

6. Dispositif de mise en oeuvre du procédé suivant la revendication 1 sur une machine comportant deux étages de mise en forme (24, 25) dont le premier étage (24), qui reçoit des corps (10) mis en forme cylindrique et soudés longitudinalement et réalise une mise en forme conique à section ovale, comporte au moins un poste de transfert (SÜ) à partir duquel les corps (10) sont transférés au second étage (25) qui met les corps (10) en forme de tronc de pyramide, le premier étage de mise en forme (24) comprenant au moins un premier mandrin expansion (30) pour la mise en forme conique à section ovale des boîtes (10) et le second étage de mise en forme (25) comprenant au moins un second mandrin expansion (31) comportant quatre barres-segments (36) déployables et présentant extérieurement une forme en arc de cercle, caractérisé en ce qu'en amont du poste de transfert (SÜ) du premier poste de mis en forme (24), il est disposé deux sources de chaleur qui, lorsqu'une boîte (10) est déplacée dans la position de chauffage, sont situées diamétralement en regard l'une de l'autre et à distance du corps (10).

7. Dispositif suivant la revendication 6, caractérisé en ce que les sources de chaleur sont des inducteurs (14) raccordés à un générateur à haute fréquence (12).

8. Dispositif suivant la revendication 7, dans lequel les mandrins expansion (30, 31) des deux étages de mise en forme (24, 25) sont fixés sur deux tables tournantes (28, 29) voisines dans le sens axial, caractérisé en ce que les inducteurs (14) sont des bandes planes (14.1, 14.2, 14.3, 14.4) montées fixes dont l'étendue est essentiellement plus étroite que la hauteur des corps de boîte (10) et en ce que les corps (10) peuvent être déplacés pas à pas, au moyen de la première table rotative (28), dans la position de chauffage située entre les inducteurs (14).

9. Dispositif suivant la revendication 8, caractérisé en ce que les inducteurs (14) sont disposés vis-à-vis du premier mandrin d'écartement (30) de façon telle que, dans la position de chauffage des corps de boîte (10), ces inducteurs sont situés au-dessus du milieu des faces plus larges de ces corps (10).

10. Dispositif suivant l'une des revendications 7 à 9, caractérisé en ce que les inducteurs (14) reçoivent d'une manière continue un courant alternatif à haute fréquence.

11. Dispositif suivant l'une des revendications 7 à 10, caractérisé en ce que les inducteurs (14) sont agencés de façon à ce que leur position puisse être réglée au moins en direction de la hauteur et de la périphérie des corps (10).
